# EUROPÄISCHE PATENTSCHRIFT

(11) **EP 2 636 339 B1**
(45) Veröffentlichungstag und Bekanntmachung des Hinweises auf die Patenterteilung: **19.11.2014**
(21) Anmeldenummer: 12158870.1
(22) Anmeldetag: 09.03.2012
(51) Int. Cl.: A47B 88/04

(54) **Ausziehteil für ein Schrankelement**
Extractable component for a cupboard member
Pièce extractable pour élément d'armoire

(43) Veröffentlichungstag der Anmeldung: 11.09.2013
(73) Patentinhaber: Peka-Metall AG, 6295 Mosen (CH)
(72) Erfinder: Weber, Bernhard, 6003 Luzern (CH)
(74) Vertreter: BOVARD AG

(56) Entgegenhaltungen:
- EP-A1- 1 621 107
- DE-U1- 8 312 709

## Beschreibung

Die vorliegende Erfindung bezieht sich auf ein Ausziehteil für ein Schrankelement, umfassend ein Ablagefach und eine erste Längsführung und eine dazu parallele zweite Längsführung, die jeweils mindestens aus einem ersten Längsprofil, die im Schrankelement an einander gegenüberliegenden Seitenbereichen befestigbar sind, und einem zweiten Längsprofil, das entlang des ersten Längsprofils geführt verschiebbar ist und mit dem Ablagefach verbindbar ist, gebildet sind, so dass das Ablagefach aus dem Schrankelement ausziehbar und in dieses einschiebbar ist, wobei jeweils zwischen das zweite Längsprofil und das Ablagefach mindestens ein Adapterelement einsetzbar ist, das mit mindestens einem ersten Haltemitteln ausgestattet ist, mittels welchen das Adapterelement auf dem zweiten Längsprofil befestigbar ist, und das mit Verbindungsmitteln ausgestattet ist, mittels welchen das Adapterelement und das Ablagefach miteinander verbindbar sind, wobei das Adapterelement aus einem U-förmigen Profil besteht, gebildet durch zwei Schenkel und einem die beiden Schenkel verbindenden Steg, welches U-förmige Profil derart auf das zweite Längsprofil aufsetzbar ist, dass der Steg auf das zweite Längsprofil und die beiden Schenkel beidseits des zweiten Längsprofils zu liegen kommen.

Derartige Ausziehteile für ein Schrankelement sind in vielfältiger Weise bekannt, siehe zum Beispiel DE 8312709 U. Diese Ausziehteile umfassen jeweils ein Ablagefach, das mit zwei auf jeder Seite angeordneten Längsführungen versehen sind. Diese Längsführungen sind im Schrankelement befestigt. Unterschiedliche Hersteller von derartigen Längsführungen stellen auch unterschiedliche Typen von derartigen Längsführungen her. Demzufolge müssen die Ablagefächer jeweils an die von unterschiedlichen Herstellern stammenden unterschiedlichen Längsführungen angepasst werden. Für einen Hersteller von Ablagefächern, die beispielsweise Schubladen aus Holz, Drahtkörbe, Tablare aus unterschiedlichen Materialien oder schalenförmig ausgebildete Tablare sein können, bedeutet dies, dass für jeden Längsführungstyp an den Ablagefächern entsprechende Anpassungen angebracht werden müssen, was mit viel Aufwand verbunden ist und die entsprechenden Produkte demgemäss verteuert.

Die Aufgabe der vorliegenden Erfindung besteht somit darin, die Ausziehteile für Schrankelemente so auszubilden, dass einheitliche Ablagefächer verwendet werden können, die unabhängig vom Typ der Längsführungen eingesetzt und an den Längsführungen befestigt werden können.

Erfindungsgemäss erfolgt die Lösung dieser Aufgabe dadurch, dass die Verbindungsmittel aus Haftelementen bestehen, welche an der aussenseitigen Fläche des Steges des U-förmigen Profils des Adapterelementes und/oder an der entsprechenden Stelle der Unterseite des Ablagefachs angebracht sind.

Diese Adapterelemente können auf jegliche Arten von Längsführungen aufgesetzt und mit diesen verbunden werden. Auf diese Adapterelemente können die vereinheitlichten Ablagefächer aufgesetzt und mit diesen verbunden werden. Durch die Verwendung derartiger Adapterelemente wird es möglich, diese vereinheitlichten Ablagefächer in Ausziehteilen für ein Schrankelement einzusetzen, unabhängig davon, welche Typen von Längsführungen eingesetzt werden sollen. Dadurch können grössere Serien von vereinheitlichten Ablagefächern hergestellt werden, was den Aufwand und die Kosten hierfür wesentlich verkleinert.

Indem das Adapterelement aus einem U-förmigen Profil besteht, gebildet durch zwei Schenkel und einem die beiden Schenkel verbindenden Steg, welches U-förmige Profil derart auf das zweite Längsprofil aufsetzbar ist, kommen der Steg auf das zweite Längsprofil und die beiden Schenkel beidseits des zweiten Längsprofils zu liegen. Durch eine relativ gross gewählte Breite dieses U-förmigen Profils ist dieses in einfacher Weise auf das zweite Längsprofil aufsetzbar und bildet eine gegen das Ablagefach gerichtete grosse ebene Fläche.

Die Verbindungsmittel bestehen aus Haftelementen, welche an der aussenseitigen Fläche des Steges des U-förmigen Profils des Adapterelementes und / oder an der entsprechenden Stelle der Unterseite des Ablagefachs angebracht sind. Dadurch wird erreicht, wenn die Adapterelemente auf den zweiten Längsprofilen der Längsführungen befestigt sind, dass das Ablagefach nur auf diese Adapterelemente aufgelegt und angedrückt werden muss, um eine Verbindung zu erhalten. Hierdurch ergibt sich eine einfache Möglichkeit, die Ablagefächer auf die Längsführungen aufzusetzen.

In vorteilhafter Weise sind die Haltemittel am gegen die Innenseite des Ablagefachs gerichteten Schenkel des U-förmigen Profils angebracht, wodurch deren Bedienbarkeit optimal möglich ist.

Eine weitere vorteilhafte Ausgestaltung der Erfindung besteht darin, dass die Haltemittel aus einer Führungsschiene gebildet sind, die am Schenkel des U-förmigen Profils und geneigt zur Längsachse des U-förmigen Profils befestigt sind, in welcher Führungsschiene eine Spannschiene verschiebbar und verriegelbar geführt ist. Die Führungsschiene kann hierbei in einfacher Weise am Schenkel des U-förmigen Profils angebracht werden, mit der Spannschiene lässt sich das U-förmige Profil in optimaler Weise am zweiten Längsprofil befestigen.

In vorteilhafter Weise ist die Spannschiene mindestens über einen Teil einer Längsseitenfläche mit einer sägezahnartigen Profilierung versehen, in welche eine an der Führungsschiene angebrachte Klinke einklinkbar ist, wodurch sich diese Spannschiene in optimaler Weise in unterschiedlichsten Positionen arretieren lässt.

In vorteilhafter Weise ist die Klinke mittels Federdruck gegen diese sägezahnartige Profilierung der Spannschiene drückbar. Einerseits erfolgt die Verriegelung der Spannschiene selbsttätig, andererseits lässt sich die Klinke entgegen dem Federdruck von der sägezahnartigen Profilierung der Spannschiene abheben, wodurch die Spannschiene entriegelt wird und beispielsweise das Adapterelement vom zweiten Längsprofil abgenommen werden kann.

In vorteilhafter Weise ist der gegen das zweite Längsprofil gerichtete Endbereich der Spannschiene mit einem elastischen Presselement ausgestattet, wodurch die Haftung zwischen dem Endbereich der Spannschiene und dem zweiten Längsprofil in optimaler Weise verbessert wird.

In vorteilhafter Weise sind die Haftelemente Elemente einer Klettverbindung, was einerseits eine optimale Verbindung zwischen Ablagefach und Adapterelement ergibt, andererseits können die Ablagefächer in einfacher Weise wieder von den Adapterelementen gelöst und beispielsweise anderweitig eingesetzt werden. Anstelle einer Klettverbindung können auch Magnetplättchen eingesetzt werden, die dieselben Vorteile bieten.

In vorteilhafter Weise ist das hintere Ende des Adapterelementes, das in den hinteren Endbereich des zweiten Längsprofils zu liegen kommt, mit einem Anschlag für das Ablagefach versehen. Beim Aufsetzen des Ablagefachs auf die Adapterelemente wird dadurch die richtige Positionierung erleichtert.

In vorteilhafter Weise ist der Anschlag aus einer Zunge gebildet, die aus dem Steg aufgebogen ist, was eine einfache Fertigung zur Folge hat.

In vorteilhafter Weise ist das Ablagefach aus einem Blech, insbesondere aus Chromstahl, gebildet. Einerseits ergibt sich dadurch eine optimale ästhetische Wirkung, andererseits werden durch dieses Ablagefach die Führungen abgedeckt, so dass diese nicht sichtbar sind, was sich ebenfalls in ästhetischer Weise positiv auswirkt.

Eine Ausführungsform der Erfindung wird nachfolgend anhand der beiliegenden Zeichnungen beispielhaft näher erläutert.

Es zeigt
Fig. 1 eine Seitenansicht auf ein Schrankelement mit voll ausgezogenem erfindungsgemässen Ausziehteil;
Fig. 2 in räumlicher Darstellung das Schrankelement mit dem voll ausgezogenen Ausziehteil gemäss Fig. 1, wobei die rechte seitliche Längsführung nicht dargestellt ist.
Fig. 3 in räumlicher Darstellung die auf die Längsführungen aufgesetzten Adapter und das Ablagefach, das von den Adaptern abgehoben ist;
Fig. 4a in räumlicher Darstellung eine Längsführung mit einem darauf aufgesetzten Adapter, der zum Teil geschnitten ist, wodurch die Haltemittel besser sichtbar werden;
Fig. 4b im Schnitt eine Draufsicht auf die Haltemittel in gespanntem Zustand gemäss Fig. 4a, wobei das zweite Längsprofil eine geringe Breite aufweist;
Fig. 5a in räumlicher Darstellung den vorderen Teil eines Adapterelementes, zum Teil im Schnitt, mit eingesetzten Haltemitteln;
Fig. 5b teilweise im Schnitt eine Aufsicht auf die Haltemittel gemäss Fig. 5a in gespanntem Zustand, wobei das zweite Längsprofil eine grosse Breite aufweist;
Fig. 6 eine räumliche Darstellung einer Längsführung mit aufgesetztem Adapterelement und aufgesetztem Ablagefach, in einer Ansicht von unten;
Fig. 7 eine Schnittdarstellung durch eine Längsführung mit aufgesetztem Adapter, wobei die Längsführung ein zweites Längsprofil mit geringer Breite aufweist;
Fig. 8 eine Darstellung der Längsführung mit aufgesetztem Adapter gemäss Fig. 7, wobei die Längsführung in das Schrankelement eingesetzt ist und ein Ablagefach auf das Adapterelement aufgesetzt ist;
Fig. 9 eine Schnittdarstellung durch eine andere Längsführung mit einem breiten Längsprofil, auf welches ein Adapterelement aufgesetzt wird;
   und
Fig. 10 die Darstellung der Längsführung gemäss Fig. 9 mit darauf befestigtem Adapterelement.

Aus den Figuren 1 und 2 ist ein symbolisch dargestelltes Schrankelement 1 ersichtlich, in welchem ein Ausziehteil 2 angeordnet ist. Dieses Ausziehteil 2 ist entlang einer ersten Längsführung 3 und einer zweiten Längsführung 4, die im Schrankelement 1 an einander gegenüberliegenden Seitenbereichen befestigt sind, in das Schrankelement 1 einschiebbar und aus diesem ausziehbar. Im hier dargestellten Ausführungsbeispiel umfasst das Ausziehteil 2 ein Ablagefach 5, das aus einem Blech, beispielsweise Chromstahl, gebildet ist. Dieses Ablagefach 5 ist mit den beiden Längsführungen 3 und 4 verbunden, wie später noch im Detail beschrieben wird.

Fig. 3 zeigt wiederum das Schrankelement 1, in welchem die erste Längsführung 3 und die zweite Längsführung 4 befestigt sind. Jede der Längsführungen 3 und 4 umfasst ein erstes Längsprofil 6, das im Schrankelement 1 befestigt ist, beispielsweise durch Verschraubung. Entlang diesem ersten Längsprofil 6 in Längsrichtung geführt verschiebbar ist ein zweites Längsprofil 7. Als Führungsmittel dienen in bekannter Weise Gleitführungen oder Kugelführungen. Zwischen das erste Längsprofil 6 und das zweite Längsprofil 7 kann in bekannter Weise ein Zwischenstück 8 (Fig. 4a) eingesetzt werden, wodurch ermöglicht wird, dass das zweite Längsprofil 7 vollständig aus dem Schrankelement 1 ausgezogen werden kann.

Auf das zweite Längsprofil 7 der beiden Längsführungen 3 und 4 ist ein Adapterelement 9 aufgesetzt, das mit ersten Haltemitteln 10 ausgestattet ist, mittels welchen das Adapterelement 9 auf dem zweiten Längsprofil 7 befestigbar ist, wie später noch im Detail beschrieben wird. Auf den Adapterelementen 9 und dem Ablagefach 5 sind Verbindungsmittel 11 angebracht, mittels welchen das Ablagefach 5 auf den Adapterelementen 9 befestigt werden kann. Im hier dargestellten Ausführungsbeispiel sind diese Verbindungsmittel Elemente 12 einer Klettverbindung, die jeweils an einem vorderen Endbereich und einem hinteren Endbereich des zweiten Längsprofils 7 und an den entsprechenden Stellen am Ablagefach angebracht sind. Selbstverständlich könnten auch andere geeignete Verbindungselemente eingesetzt werden, die beispielsweise eine Haftverbindung ermöglichen, beispielsweise auch Magnetplättchen. Zum Befestigen des Ablagefachs 5 auf den Adapterelementen 9 wird dieses auf die Adapterelemente 9 aufgesetzt, wobei als Positionierhilfen Anschläge 13 dienen, die im hinteren Endbereich an den Adapterelementen 9 angebracht sind. Das Ablagefach 5 wird auf die Adapterelemente 9 aufgepresst, wodurch die Elemente 12 der Klettverbindung aufeinander gepresst werden und eine haftende Verbindung bilden. Durch diese Verbindung des Ablagefachs 5 mit den Adapterelementen 9 wird die gewünschte Stabilität des Ausziehteils erhalten.

Im hier dargestellten Ausführungsbeispiel ist der jeweilige Anschlag 13 als Zunge ausgebildet, die aus dem Adapterelement 9 aufgebogen ist.

Im hier dargestellten Ausführungsbeispiel erstreckt sich das jeweilige Adapterelement 9 praktisch über die gesamte Länge des zweiten Längsprofils 7. Es wäre ohne Weiteres auch denkbar, dass auf einem zweiten Längsprofil 7 beispielsweise zwei Adapterelemente 9 aufgesetzt werden, die eine geringe Länge aufweisen und nur einen kleineren Bereich des zweiten Längsprofils 7 abdecken würden.

Fig. 4a zeigt eine erste Längsführung 3, die ein erstes Längsprofil 6 und ein entlang diesem ersten Längsprofil 6 in Längsrichtung verschiebbares zweites Längsprofil 7 aufweist. Zwischen diesem ersten Längsprofil 6 und dem zweiten Längsprofil 7 ist das Zwischenstück 8 eingesetzt, wodurch erreicht werden kann, dass das zweite Längsprofil 7 über das erste Längsprofil 6 hinaus ausgezogen werden kann. Das auf das zweite Längsprofil 7 aufgesetzte Adapterelement 9 besteht aus einem U-förmigen Profil 14, das durch zwei Schenkel 15 und 16 und einem die beiden Schenkel 15 und 16 verbindenden Steg 17 besteht. Dieses U-förmige Profil 14 wird derart auf das zweite Längsprofil 7 aufgesetzt, dass der Steg 17 auf das zweite Längsprofil 7 zu liegen kommt und sich die beiden Schenkel 15 und 16 beidseits über das zweite Längsprofil 7 erstrecken.

Die Haltemittel 10 sind am gegen die Innenseite des Ablagefachs gerichteten Schenkel 15 des U-förmigen Profils 14 angebracht, wie dies auch aus Fig. 3 ersichtlich ist. Die Haltemittel 10 sind aus einer Führungsschiene 18 gebildet, die am Schenkel 15 des U-förmigen Profils 9 befestigt ist. Hierbei ist diese Führungsschiene 18 bzgl. einer zur Längsachse des U-förmigen Profils 14 stehenden Normalen um etwa 45° geneigt. Zur Befestigung der Führungsschiene 18 am Schenkel 15 des U-förmigen Profils 14 ist an diesem eine Ausnehmung 19 angebracht, in welche die mit entsprechenden Rippen versehene Führungsschiene 18 einsteckbar ist.

In die Führungsschiene 18 ist eine Spannschiene 20 eingelegt, die entlang einer in der Führungsschiene 18 angebrachten Längsführung 21 verschiebbar ist. Diese Spannschiene 20 kann gegen das zweite Längsprofil 7 gedrückt und angepresst werden. Die Spannschiene 20 wird in dieser angepressten Position durch eine in der Führungsschiene 18 gehaltene Klinke 22 verriegelt. Der gegen das zweite Längsprofil 7 gerichtete Endbereich der Spannschiene 20 ist mit einem elastischen Presselement 23 ausgestattet. Auf diese Weise ist das Adapterelement 9 auf dem zweiten Längsprofil 7 befestigt.

Wie aus Fig. 4b ersichtlich ist, ist die Spannschiene 20 über einen Teil einer Längsseitenfläche 24 mit einer sägezahnartigen Profilierung 25 versehen. In diese sägezahnartige Profilierung 25 kann die Klinke 22 in bekannter Weise mittels Federdruck einklinken und die Spannschiene 20 in dem gegen das zweite Längsprofil 7 angepressten Zustand festhalten. Zum Lösen der Haltemittel und wenn das Adapterelement 9 von der entsprechenden Längsführung 3 bzw. 4 abgenommen werden soll, kann in bekannter Weise die Klinke 22 gelöst werden, die Spannschiene 20 kann zurückgezogen werden und die Verbindung wird gelöst.

Die Figuren 5a und 5b zeigen Darstellungen, die den Darstellungen in den Figuren 4a und 4b entsprechen. In den Figuren 4a und 4b ist ein zweites Längsprofil 7 gezeigt, das eine geringe Breite aufweist. Die Spannschiene muss zum Festhalten des Adapters 9 auf dem zweiten Längsprofil 7 weit aus der Führungsschiene 18 ausgefahren werden. In den Figuren 5a und 5b ist ein zweites Längsprofil 7 dargestellt, das eine grössere Breite aufweist. Dadurch muss zum Festhalten des Adapters 9 auf diesem zweiten Längsprofil 7 die Spannschiene 20 weniger weit aus der Führungsschiene 18 ausgefahren werden.

Fig. 6 zeigt das auf die erste Längsführung 3 aufgesetzte Adapterelement 9, das, wie vorgängig beschrieben worden ist, über die Haltemittel 10 an der ersten Längsführung 3 befestigt ist. Auf das Adapterelement 9 aufgesetzt ist, wie ebenfalls vorgängig beschrieben worden ist, das Ablagefach 5, das über die Klettverbindung mit dem Adapterelement 9 verbunden ist.

Auf der anderen Seite des Ablagefachs 5 ist die zweite Längsführung 4 angeordnet, auf die ebenfalls ein Adapterelement 9 aufgesetzt und über die Haltemittel 10 festgehalten ist. Hierbei ist die Anordnung spiegelbildlich zur ersten Längsführung 3.

Die Figuren 7 und 8 zeigen eine erste Längsführung 3 mit einem ersten Längsprofil 6 und einem zweiten Längsprofil 7, zwischen welche ein Zwischenstück 8 eingesetzt ist. Das zweite Längsprofil 7 weist eine geringe Breite auf. Auf dieses zweite Längsprofil 7 ist das Adapterelement 9 aufgesetzt, das mit dem Anschlag 13 ausgestattet ist. In der Fig. 8 ist auf das Adapterelement 9 das Ablagefach 5 aufgesetzt und wird über die Verbindungsmittel 11 am Adapterelement 9 gehalten.

Die Figuren 9 und 10 zeigen eine erste Längsführung 3, die ebenfalls aus einem ersten Längsprofil 6, einem zweiten Längsprofil 7 und einem dazwischen eingesetzten Stück 8 besteht. Das zweite Längsprofil 7 weist eine grosse Breite auf. Auch auf dieses zweite Längsprofil lässt sich das Adapterelement 9 aufsetzen und über die Haltemittel 10 befestigen. Auf dieses Adapterelement 9 kann dann, wie vorgängig beschrieben worden ist, entsprechend ein Ablagefach 5 aufgesetzt werden. Wie bereits erwähnt worden ist, ist die gegenüberliegende zweite Längsführung spiegelbildlich zu der ersten Längsführung 3 ausgebildet.

Wie vorgängig beschrieben worden ist, kann dieses Adapterelement 9 aufgrund der Ausgestaltung auf unterschiedlich ausgestaltete Längsführungen aufgesetzt werden, wie sie von unterschiedlichen Herstellern auf den Markt gebracht werden. Das auf die Längsführungen aufgesetzte Adapterelement 9 bildet somit eine Halte- und Befestigungseinrichtung für auf die Längsführungen aufzusetzenden Ablagefächer 5. Aufgrund der Ausgestaltung dieser Adapterelemente 9 können einheitlich ausgebildete bzw. ausgestattete Ablagefächer 5 praktisch auf jede Art von Längsführungen aufgesetzt werden, ohne dass an den Ablagefächern 5 Anpassungen vorgenommen werden müssen. Somit lassen sich einheitlich ausgestaltete Ablagefächer 5 auf praktisch alle Arten von Längsführungen aufsetzen.

In der vorgängig beschriebenen Ausführungsform der Erfindung sind Ablagefächer beschrieben, die aus Chromstahlblech gebildet sind. Es ist ohne weiteres denkbar, auch aus andern Materialien bestehende Tablare einzusetzen. Es können auch Schubladen, Gitterkörbe oder einfach auch nur Rahmen verwendet werden, in welche Rahmen dann irgendwelche Elemente eingesetzt werden können, für die der Rahmen als Träger dient.

## Patentansprüche

1. Ausziehteil für ein Schrankelement (1), umfassend ein Ablagefach (5) und eine erste Längsführung (3) und eine dazu parallele zweite Längsführung (4), die jeweils mindestens aus einem ersten Längsprofil (6), die im Schrankelement (1) an einander gegenüberliegenden Seitenbereichen befestigbar sind, und einem zweiten Längsprofil (7), das entlang des ersten Längsprofils (6) geführt verschiebbar ist und mit dem Ablagefach (5) verbindbar ist, gebildet sind, so dass das Ablagefach (5) aus dem Schrankelement (2) ausziehbar und in dieses einschiebbar ist, wobei jeweils zwischen das zweite Längsprofil (7) und das Ablagefach (5) mindestens ein Adapterelement (9) einsetzbar ist, das mit mindestens einem ersten Haltemitteln (10) ausgestattet ist, mittels welchen das Adapterelement (9) auf dem zweiten Längsprofil (7) befestigbar ist, und das mit Verbindungsmitteln (11) ausgestattet ist, mittels welchen das Adapterelement (9) und das Ablagefach (5) miteinander verbindbar sind, wobei das Adapterelement (9) aus einem U-förmigen Profil (14) besteht, gebildet durch zwei Schenkel (15, 16) und einem die beiden Schenkel (15, 16) verbindenden Steg (17), welches U-förmige (14) Profil derart auf das zweite Längsprofil (7) aufsetzbar ist, dass der Steg (17) auf das zweite Längsprofil (7) und die beiden Schenkel (15, 16) beidseits des zweiten Längsprofils (7) zu liegen kommen, **dadurch gekennzeichnet, dass** die Verbindungsmittel (11) aus Haftelementen bestehen, welche an der aussenseitigen Fläche des Steges (17) des U-förmigen Profils (14) des Adapterelementes (9) und/oder an der entsprechenden Stelle der Unterseite des Ablagefachs (5) angebracht sind.

2. Ausziehteil für ein Schrankelement nach Anspruch 1, **dadurch gekennzeichnet, dass** die Haftelemente Elemente (12) einer Klettverbindung sind.

3. Ausziehteil für ein Schrankelement nach Anspruch 1, **dadurch gekennzeichnet, dass** die Haftelemente als Magnetplättchen ausgebildet sind.

4. Ausziehteil für ein Schrankelement nach einem der Ansprüche 1
bis 3, **dadurch gekennzeichnet, dass** die Haltemittel (10) am gegen die Innenseite des Ablagefachs (5) gerichteten Schenkel (15) des U-förmigen Profils (14) angebracht sind.

5. Ausziehteil für ein Schrankelement nach einem der Ansprüche 1 bis 4, **dadurch gekennzeichnet, dass** die Haltemittel (10) aus einer Führungsschiene (18) gebildet sind, die am Schenkel (15) des U-förmigen Profils (14) und geneigt zur Längsachse des U-förmigen Profils (14) befestigt sind, in welcher Führungsschiene (18) eine Spannschiene (20) verschiebbar und verriegelbar geführt ist.

6. Ausziehteil für ein Schrankelement nach Anspruch 5, **dadurch gekennzeichnet, dass** die Spannschiene (20) mindestens über einen Teil einer Längsseitenfläche (24) mit einer sägezahnartigen Profilierung (25) versehen ist, in welche eine an der Führungsschiene (18) angebrachte Klinke (22) einklinkbar ist.

7. Ausziehteil für ein Schrankelement nach Anspruch 6, **dadurch gekennzeichnet, dass** die Klinke (22) mittels Federdruck gegen die sägezahnartige Profilierung (25) der Spannschiene (20) drückbar ist.

8. Ausziehteil für ein Schrankelement nach einem der Ansprüche 5 bis 7, **dadurch gekennzeichnet, dass** der gegen das zweite Längsprofil (7) gerichtete Endbereich der Spannschiene (22) mit einem elastischen Presselement (23) ausgestattet ist.

9. Ausziehteil für ein Schrankelement nach einem der Ansprüche 1 bis 8, **dadurch gekennzeichnet, dass** das hintere Ende des Adapterelementes (9), das in den hinteren Endbereich des zweiten Längsprofils (7) zu liegen kommt, mit einem Anschlag (13) für das Ablagefach (5) versehen ist.

10. Ausziehteil für ein Schrankelement nach Anspruch 9, **dadurch gekennzeichnet, dass** der Anschlag (13) aus einer Zunge gebildet ist, die aus dem Steg (17) aufgebogen ist.

11. Ausziehteil für ein Schrankelement nach einem der Ansprüche 1 bis 10, **dadurch gekennzeichnet, dass** das Ablagefach (5) aus einem Blech, insbesondere aus Chromstahl, gebildet ist.

## Claims

1. Pull-out part for a cupboard element (1), comprising a storage compartment (5) and a first longitudinal guide (3) and a second longitudinal guide (4) parallel thereto, which is made up of at least a first longitudinal section (6), attachable in the cupboard element (1) to opposite side regions, and a second longitudinal section (7), displaceable in a guided way along the first longitudinal section (6) and connectible to the storage compartment (5), so that the storage compartment (5) is able to be pulled out of the cupboard element (2) <sic. (1)> and pushed into the same, at least one adapter element (9) being insertable in each case between the second longitudinal section (7) and the storage compartment (5), which adapter element is provided with at least a first holding means (10), by means of which the adapter element (9) is attachable on the second longitudinal section (7), and with connecting means (11), by means of which the adapter element (9) and the storage compartment (5) are connectible to one another, the adapter element (9) consisting of a U-shaped section (14), composed of two arms (15, 16) and a crosspiece (17) connecting the two arms (15, 16), which U-shaped section (14) is placeable on the second longitudinal section (7) in such a way that the crosspiece (17) comes to lie on the second longitudinal section (7) and the two arms (15, 16) come to lie on both sides of the second longitudinal section (7), **characterised in that** the connecting means (11) are made up of gripping or adhering elements which are installed on the outside surface of the crosspiece (17) of the U-shaped section (14) of the adapter element (9) and/or on the corresponding place on the bottom side of the storage compartment (5).

2. Pull-out part for a cupboard element according to claim 1, **characterised in that** the gripping or adhering elements (12) are a hook and loop connection.

3. Pull-out part for a cupboard element according to claim 1, **characterised in that** the gripping or adhering elements are designed as magnetic plates.

4. Pull-out part for a cupboard element according to one of the claims 1 to 3, **characterised in that** the holding means (10) are attached to the arm (15) of the U-shaped section (14) that is aligned facing the inside of the storage compartment (5).

5. Pull-out part for a cupboard element according to one of the claims 1 to 4, **characterised in that** the holding means (10) are formed by guide rails (18), which are attached to the arm (15) of the U-shaped section (14) and are inclined with respect to the longitudinal axis of the U-shaped section (14), in which guide rail (18) a clamping rail (20) is guided in a displaceable and lockable way.

6. Pull-out part for a cupboard element according to claim 5, **characterised in that** the clamping rail (20) is provided with a tooth-like profile (25) at least over a portion of a longitudinal side face (24), into which tooth-like profile a catch (22) provided on the guide rail (18) is able to engage.

7. Pull-out part for a cupboard element according to claim 6, **characterised in that**, by means of spring action, the catch (22) is pressible against the tooth-like profile (25) of the clamping rail (20).

8. Pull-out part for a cupboard element according to one of the claims 5 to 7, **characterised in that** the end region of the clamping rail (22) facing the second longitudinal section (7) is provided with an elastic pressing element (23).

9. Pull-out part for a cupboard element according to one of the claims 1 to 8, **characterised in that** the rear end of the adapter element (9), which comes to lie in the rear end region of the second longitudinal section (7), is provided with a stop (13) for the storage compartment (5).

10. Pull-out part for a cupboard element according to claim 9, **characterised in that** the stop (13) is formed by a tongue, which is bent out of the crosspiece (17).

11. Pull-out part for a cupboard element according to one of the claims 1 to 10, **characterised in that** the storage compartment (5) is formed from a metal sheet, in particular made of chromium steel.

## Revendications

1. Elément extractable pour un élément d'armoire (1), comprenant un compartiment de stockage (5) et un premier guide longitudinal (3) et un deuxième guide longitudinal (4) parallèle à celui-ci, qui sont chacun constitués d'au moins un premier profil longitudinal (6), attachables dans l'élément d'armoire (1) aux zones situées de côtés opposées, et un deuxième profil longitudinal (7), déplaçable d'une manière guidée le long du premier profil longitudinal (6) et pouvant être connecté au compartiment de stockage (5), de manière que le compartiment de stockage (5) soit capable d'être extrait de l'élément d'armoire (1) et poussé dans le même, au moins un élément d'adaptation (9) étant insérable dans chaque cas entre le deuxième profil longitudinal (7) et le compartiment de stockage (5), lequel élément d'adaptation est muni d'au moins un premier moyen de tenue (10), au moyen duquel l'élément d'adaptation (9) est attachable au deuxième profil longitudinal (7), et avec des moyens de connexion (11), au moyen desquels l'élément d'adaptation (9) et le compartiment de stockage (5) sont connectables l'un à l'autre, l'élément d'adaptation (9) consistant en un profil en forme de U (14), composé de deux bras (15, 16) et d'une traverse (17) connectant les deux bras (15, 16), lequel profil en forme de U (14) est plaçable sur le deuxième profil longitudinal (7) d'une telle manière que la traverse (17) vient s'appliquer au deuxième profil longitudinal (7) et les deux bras (15, 16) viennent s'appliquer sur les deux côtés du deuxième profil longitudinal (7), **caractérisée en ce que** les moyens de connexion (11) sont constitués d'éléments adhésifs qui sont installés sur la surface extérieure de la traverse (17) du profil en forme de U (14) de l'élément d'adaptation (9) et/ou sur l'endroit correspondant sur la face inférieure du compartiment de stockage (5).

2. Elément extractable pour un élément d'armoire selon la revendication 1, **caractérisé en ce que** les éléments adhésifs (12) sont les éléments d'une fermeture de type « velcro ».

3. Elément extractable pour un élément d'armoire selon la revendication 1, **caractérisé en ce que** les éléments adhésifs sont conçus comme étant des plaques magnétiques.

4. Elément extractable pour un élément d'armoire selon l'une quelconque des revendications 1 à 3, **caractérisé en ce que** les moyens de tenue (10) sont attachés au bras (15) du profil en forme de U (14) qui est aligné en faisant face à l'intérieur du compartiment de stockage (5).

5. Elément extractable pour un élément d'armoire selon l'une quelconque des revendications 1 à 4, **caractérisé en ce que** les moyens de tenue (10) sont formés par un rail de guidage (18), qui est attaché au bras (15) du profil en forme de U (14) et est incliné par rapport à l'axe longitudinal du profil en forme de U (14), dans lequel rail de guidage (18) est guidé un rail de serrage (20) d'une manière déplaçable et verrouillable.

6. Elément extractable pour un élément d'armoire selon la revendication 5, **caractérisé en ce que** le rail de serrage (20) est muni d'un profilage en forme de dents de scie (25) au moins sur une partie d'une face de côté longitudinale (24), dans lequel profilage un cliquet (22) fixé au rail de guidage (18) peut être engagé.

7. Elément extractable pour un élément d'armoire selon la revendication 6, **caractérisé en ce que**, au moyen de l'action du ressort, le cliquet (22) peut être pressé contre le profilage en forme de dents de scie (25) du rail de serrage (20).

8. Elément extractable pour un élément d'armoire selon l'une quelconque des revendications 5 à 7, **caractérisé en ce que** la zone d'extrémité du rail de serrage (22) faisant face au deuxième profil longitudinal (7) est munie d'un élément de pression élastique (23).

9. Elément extractable pour un élément d'armoire selon l'une quelconque des revendications 1 à 8, **caractérisé en ce que** l'extrémité arrière de l'élément d'adaptation (9), qui vient de se positionner dans la zone d'extrémité arrière du deuxième profil longitudinal (7) est munie d'un arrêt (13) pour le compartiment de stockage (5).

10. Elément extractable pour un élément d'armoire selon la revendication 9, **caractérisé en ce que** l'arrêt (13) est formé par une langue, qui est recourbée à partir de la traverse (17).

11. Elément extractable pour un élément d'armoire selon l'une quelconque des revendications 1 à 10, **caractérisé en ce que** le compartiment de stockage (5) est formé d'une feuille de métal, en particulier faite d'acier chromé.
